# EUROPÄISCHE PATENTSCHRIFT

(11) **EP 0 195 980 B1**
(45) Veröffentlichungstag und Bekanntmachung des Hinweises auf die Patenterteilung: **18.07.1990**
(21) Anmeldenummer: 86103316.5
(22) Anmeldetag: 12.03.1986
(51) Int. Cl.: F21V 19/00

(54) **Haltevorrichtung für eine Lampenfassung**
Attachment for a lamp holder
Dispositif de fixation pour support de lampe

(30) Priorität: 21.03.1985 DE 8508383 U
(43) Veröffentlichungstag der Anmeldung: 01.10.1986
(73) Patentinhaber: Licentia Patent-Verwaltungs-GmbH, 60596 Frankfurt (DE)
(72) Erfinder: Möller, Uwe, Dipl.-Ing., D-3250 Hameln 1 (DE)
(74) Vertreter: Vogl, Leo, Dipl.-Ing.

(56) Entgegenhaltungen:
- CH-A- 434 793
- US-A- 1 902 026
- US-A- 2 769 974
- US-A- 3 909 100

## Beschreibung

Die Erfindung betrifft eine Haltevorrichtung für eine an einem Leuchtengehäuse anzubringende Lampenfassung, vorzugsweise für einseitig gesockelte Entladungslampen, nach dem Oberbegriff des Anspruchs 1. Eine derartige schwenkbare Halterung für ein Bildwerferleuchtengehäuse ist bekannt aus der CH-A-434 793.

Mit ihrem einseitigen Stecksockel läßt sich eine aus der DE-A-3 233 000 bekannte doppelrohrförmige Leuchtstofflampe in eine am Leuchtengehäuse befestigte Lampenfassung einsetzen, indem sie in Richtung ihrer Längsachse in die Fassung eingeschoben wird. Zum Lampenwechsel ist deshalb ein größerer Freiweg in Lampenlängsrichtung erforderlich. Dieser ist jedoch bei waagerechter Anordnung der Lampe in einem sie eng umgebenden Reflektorgehäuse nicht oder nur begrenzt vorhanden, so daß erhebliche Schwierigkeiten beim Lampenwechsel auftreten können.

Der Erfindung liegt die Aufgabe zugrunde, eine Haltevorrichtung der eingangs genannten Art auf einfache Weise so auszugestalten, daß der Lampenwechsel für den vorbeschriebenen Lampentyp bei engen Einbauverhältnissen ohne Schwierigkeiten durchführbar ist.

Diese Aufgabe wird erfindungsgemäß durch die im Anspruch 1 genannten Merkmale gelöst. Vorteilhafte Weiterbildungen und Ausgestaltungen der Neuerung sind in den Unteransprüchen angegeben.

Anhand der Zeichnung sei ein Ausführungsbeispiel der Erfindung nachstehend näher erläutert.
Fig. 1 zeigt vereinfacht eine Leuchte mit Haltevorrichtung in Ansicht, während in
Fig. 2 die zugehörige Seitenansicht dargestellt ist.

Die Haltevorrichtung ist an einer Kopfplatte 1a eines rahmenförmigen Leuchtengehäuses 1 angeordnet, welches einen rotationssymmetrischen Reflektor 2 umfaßt. Sie besteht im wesentlichen aus einem U-förmigen Winkel 3, in dessen seitlichen Schenkeln 3a bzw. 3b je eine Lagerbohrung 3c bzw. 3d ausgespart ist, und einer Platte 4 mit beiderseitig jeweils einem Zapfen 4a bzw. 4b, die in die Lagerbohrungen 3c bzw. 3d eingreifen. Die Platte dient als Träger einer an ihr befestigten Lampenfassung 5, die als Steckfassung für die Aufnahme einer einseitig gesockelten Entladungslampe 6 ausgebildet ist. Letztere greift mit ihrem parallel nebeneinander geführten doppelten Entladungsrohr 6a durch einen Ausschnitt 2a in das Innere des Reflektors 2 bis nahe an die dem Ausschnitt gegenüberliegende Wandung des Reflektors. Dadurch ist eine lichttechnisch wirkungsvolle Anordnung des Entladungsrohres im Reflektortubus gewährleistet, während der eigentliche Stecksockel 6b im wesentlichen außerhalb des Reflektors verbleibt.

Bei in Fig. 1 gezeigter Betriebsstellung der Entladungslampe wird die Platte 4 durch eine ihren oberen Rand 4c übergreifende und etwa unter 45_{°} dazu verlaufende aufliegende Blattfeder 7, die von einem Niet 9 gehalten wird, gegen den Gewindebolzen 8a einer Schraube 8 gedrückt, die somit als Anschlag und zugleich zur Befestigung des Winkels 3 an der Kopfplatte 1a des Leuchtengehäuses dient. Ist ein Lampenwechsel erforderlich, so muß die Entladungslampe in Achsrichtung ihres Entladungsrohres 6a um einen nicht unerheblichen Betrag seitlich aus der Steckfassung 5 herausgezogen werden, bevor sie durch die Licht austrittsöffnung 2b des Reflektors entnommen werden kann. Dieser Freiweg ist in der Betriebsstellung nicht vorhanden, da die Lampe mit ihrem die Entladungsrohre verbindenden hohlen Quersteg 6c am Reflektor etwa an der Stelle 2c anstoßen würde.

Zum Lampenwechsel kann daher die Haltevorrichtung aus der durch die Blattfeder 7 fixierten Betriebsstellung manuell an der Entladungslampe und diese damit in Richtung der Lichtaustrittsöffnung 2b verschwenkt werden. Hierbei gleitet die Platte 4 mit ihrem Rand 4c im Gegenuhrzeigersinn an der Blattfeder 7 entlang, bis sie an einer Abwinklung 7a am freien Ende der Blattfeder zur Anlage gelangt. Der Schwenkbereich umfaßt einen Winkel a von etwa 20_{°}, der ausreichend ist, daß nunmehr die Entladungslampe vollständig mit ihrem Stecksockel 6b aus der Lampenfassung 5 herausgezogen werden kann, ohne an den Reflektor 2 anzustoßen.

Nach erfolgtem Wechsel läßt sich die neue Entladungslampe in die Betriebsstellung zurückschwenken, wo sie zusammen mit der Fassung und der Platte selbsttätig durch die Blattfeder 7 gehalten wird. Selbstverständlich ist der Ausschnitt 2a im Reflektor für das Verschwenken nach unten hin ausreichend freigeschnitten.

Innerhalb des Schwenk- bzw. Kippwinkelbereiches der Platte 4 gleiten die flachen Zapfen 4a bzw. 4b der Platte in den Lagerbohrungen 3c bzw. 3d in einem Sektor, gegenüber dem ein zumindest in einem Schenkel ausgesparter offener Schlitz 3e etwa rechtwinklig versetzt ausgespart ist. Dieser Schlitz verläuft hier von der Außenkante des Schenkels 3a auf die Mitte der Lagerbohrung 3c zu und ist in seiner Breite der Materialdicke der Platte 4 angepaßt, so daß diese sich ohne Schwierigkeiten montieren läßt. Dazu wird beispielsweise zuerst der Zapfen 4b in die Lagerbohrung 3d eingesetzt und danach der Zapfen 4a durch den Schlitz 3e eingeschoben, so daß die Platte 4 mit der Fassung 5 seitlich zwischen den Schenkeln des Winkels im Funktionsbereich unverlierbar gehalten ist.

## Patentansprüche

1. Haltevorrichtung für eine an einem Leuchtengehäuse anzubringende Lampenfassung, vorzugsweise für einseitig gesockelte Entladungslampen, mit einem U-förmigen Winkel (3) zur Befestigung am Leuchtengehäuse (1) mit je einer Lagerbohrung (3c/3d) in seinen beiden Schenkeln (3a/3b), wobei die Lampenfassung zwischen den Schenkeln (3a/3b) schwenkbar gehalten und federbelastet in zwei durch Anschläge (8a/7a) markierte Stellungen arretierbar ist, dadurch gekennzeichnet, daß zumindest ein Schenkel ausgehend von seiner Lagerbohrung (3c) mit einem offenen Schlitz (3e) versehen ist, und die eigentliche Lampenfassung (5) eine beidseitig am Umfang mit flachen Zapfen (4a/4b) versehene Platte (4) aufweist, die ihrerseits über den Schlitz (3e) in die Lagerbohrungen (3c, 3d) eingeschoben sind.

2. Haltevorrichtung nach Anspruch 1, dadurch gekennzeichnet, daß eine zur Befestigung des Winkels (3) am Leuchtengehäuse (1) dienende Schraube (8) zugleich als Anschlag Bolzen (8a) für die Platte (4) in Betriebsstellung der Lampenfassung (5) ausgebildet ist.

3. Haltevorrichtung nach Anspruch 1 und 2, dadurch gekennzeichnet, daß die Platte (4) von einer an ihrem Rand (4c) angreifenden Blattfeder (7) gegen den Anschlagbolzen (8a) der Schraube (8) gedrückt ist.

4. Haltevorrichtung nach Anspruch 1 bis 3, dadurch gekennzeichnet, daß die Blattfeder (7) zur Ebene der Platte (4) bei Betriebsstellung etwa unter einem Winkel von 45_{°} geneigt angeordnet ist.

5. Haltevorrichtung nach Anspruch 1 bis 4, dadurch gekennzeichnet, daß die Blattfeder (7) an ihrem freien Ende eine den Schwenkweg der Platte (4) in Lampenwechselstellung begrenzende Abwinklung (7a) aufweist.

6. Haltevorrichtung nach Anspruch 1 bis 5, dadurch gekennzeichnet, daß der Kippwinkel (a) der Platte (4) und damit auch der Lampenfassung (5) zwischen den Anschlagstellungen (8a/7a) etwa 20_{°} umfaßt.

7. Haltevorrichtung nach Anspruch 1 bis 6, dadurch gekennzeichnet, daß die Platte (4) in Betriebsstellung parallel zur Lichtaustrittsrichtung angeordnet und bei eingesteckter Entladungslampe (6) zusammen mit der Lampenfassung (5) in Richtung der Lichtaustrittsöffnung (2b) schwenkbar ist.

8. Haltevorrichtung nach Anspruch 1 bis 7, dadurch gekennzeichnet, daß der zur Lagerbohrung (3c) führende, der Materialdicke der Platte (4) angepaßte Schlitz (3e) etwa senkrecht zur-in Betriebsstellung befindlichen Platte (4) verläuft.

## Claims

1. Retaining device for a lamp holder, which is to be mounted at a light housing and preferably for single-ended discharge lamps, with a U-shaped bracket (3) for fastening at the light housing (1) with a respective bearing bore (3c/3d) in both its limbs (3a/3b), wherein the lamp holder is retained to be pivotable between the limbs (3a/3b) and arrestable under spring loading in two settings marked by abutments (8a/7a), characterised thereby, that at least one limb is provided with an open slot (3e) starting out from its bearing bore (3c) and the actual lamp holder (5) displays a plate (4), which is provided at both sides with flat spigots (4a/4b) at the circumference and is in its turn pushed by way of the slot (3e) into the bearing bores (3c, 3d).

2. Retaining device according to claim 1, characterised thereby, that a screw (8), which serves for the fastening of the bracket (3) at the light housing (1), is constructed at the same time as abutment pin (8a) for the plate (4) in operative setting of the lamp holder (5).

3. Retaining device according to claim 1 and 2, characterised thereby, that the plate (4) is urged by a leaf spring (7) engaging at its rim (4c) against the abutment pin (8a) of the screw (8).

4. Retaining device according to claim 1 to 3, characterised thereby, that the leaf spring (7) is arranged to be inclined at an angle of about 45_{°} to the plane of the plate (4) in the operative setting.

5. Retaining device according to claim 1 to 4, characterised thereby, that the leaf spring (7) at its free end displays a bent portion (7a) limiting the pivotal path of the plate (4) in lamp exchange setting.

6. Retaining device according to claim 1 to 5, characterised thereby, that the tilting angle (a) of the plate (4) and thereby also of the lamp holder (5) between the abutment settings (8a/7a) comprises about 20_{°}.

7. Retaining device according to claim 1 to 6, characterised thereby, that the plate (4) in operative setting is arranged to be parallel to the light exit direction and, when the discharge lamp (6) is plugged in, is pivotable together with the lamp holder (5) in the direction of the light exit direction opening (2b).

8. Retaining device according to claim 1 to 7, characterised thereby, that the slot (3e), which is matched to the material thickness of the plate (4) and leads to the bearing bore (3c), extends about perpendicularly to the plate (4) situated in operative setting.

## Revendications

1. Dispositif de fixation pour une douille de lampe à placer dans un boîtier d'éclairage et, de préférence, pour des lampes à décharge à monture d'un seul côté avec une équerre (3) en forme de "U" à fixer au boîtier d'éclairage (1), avec un alésage de support (3c, 3d) respectivement dans chacune de ses branches latérales (3a, 3b), tandis que la douille de lampe est maintenue à pivot entre les branches (3a, 3b) et peut être bloquée sous l'effet d'un ressort dans deux positions repérées par des butées (8a, 7a), caractérisé en ce qu'au moins une branche est pourvue d'une fente ouverte (3e) partant de son alésage de support (3c) et que la douille de lampe proprement dite (5) présente une plaque (4) pourvue de part et d'autre à sa périphérie de broches plates (4a, 4b) qui sont insérées par la fente (3e) dans les alésages de support (3c, 3d).

2. Dispositif de fixation selon la revendication 1, caractérisé en ce qu'une vis (8) servant à fixer l'équerre (3) sur le boîtier d'éclairage (1) est également disposée comme boulon de butée (8a) pour la plaque (4) en position de fonctionnement de la douille de lampe (5).

3. Dispositif de fixation selon les revendications 1 et 2, caractérisé en ce que la plaque (4) est pressée contre le boulon de butée (8a) de la vis (8) par un ressort à lame (7) agissant sur son bord (4c).

4. Dispositif de fixation selon les revendications 1 à 3, caractérisé en ce que le ressort à lame (7) est disposé suivant un angle d'environ 45_{°} par rapport au plan de la plaque (4) en position de fonctionnement.

5. Dispositif de fixation selon les revendications 1 à 4, caractérisé en ce que le ressort à lame (7) présente, à son extrémité libre, un rebord (7a) limitant le trajet de pivotement de la plaque (4) en position de remplacement de la lampe.

6. Dispositif de fixation selon les revendications 1 à 5, caractérisé en ce que l'angle de basculement a de la plaque (4), et donc également de la douille de lampe (5), entre les positions fixées par butées (8a, 7a) est d'environ 20°.

7. Dispositif de fixation selon les revendications 1 à 6, caractérisé en ce que la plaque (4) est disposée parallèlement à la direction de sortie de la lumière en position de fonctionnement et qu'elle peut pivoter avec la douille de lampe (5) en direction de l'orifice de sortie de la lumière (2b) lorsque la lampe à décharge (6) est insérée.

8. Dispositif de fixation selon les revendications 1 à 7, caractérisé en ce que la fente (3e) allant jusqu'à l'alésage de support (3c) et adaptée à l'épaisseur du matérieu de la plaque (4) est disposée à peu près perpendiculairement à la plaque (4) lorsque celle-ci se trouve en position de fonctionnement.
